# DEMANDE DE BREVET EUROPEEN

(11) **EP 0 846 554 A2**
(43) Date de publication de la demande: **10.06.1998**
(21) Numéro de dépôt: 97830637.1
(22) Date de dépôt: 01.12.1997
(51) Int. Cl.: B30B 11/28

(54) **Machine pour le compactage de matériaux solides**

(30) Priorité: 04.12.1996 IT FI960284
(71) Demandeur: Ecogest S.r.l., 50142 Firenze (IT)
(72) Inventeur: Soldaini, Fulvio, 50030 Vaglia (Firenze) (IT)
(74) Mandataire: Martini, Lazzaro

(57) **Abrégé**

Machine pour le compactage de matériaux solides comprenant au moins une paire de cylindres (1,2) creux côte à côte contre-roulants et engagés au moyen de dentures hélicoïdales respectives (10,20), en correspondance de la zone de prise (Z) des dentures (10,20) par effet de la rotation en direction opposée des cylindres (1,2) autour aux axes respectifs (a-a): chacun desdits cylindres étant pourvu, en correspondance des gorges (6) délimitées par les dentures (10,20), d'une pluralité de trous passants aptes à delimiter des canaux correspondants (100) à travers lesquels les matériaux à façonner sont obligés à passer par effet de la compression exercée par les dents (10,20) en prenant la forme de barrettes cylindriques (B) de section fondamentalement correspondante à celle de sortie des canaux (100) et orientées vers la cavité (CA) intérieure des cylindres (1,2).

## Description

La présente invention concerne une machine pour le compactage de matériaux solides.

Il est connu que en plusiuer secteur, comme ces qui concernent le façonnage des substances alimentaires et aliments pour animaux, et ces pour le traitement des détruits et déchets industriels, est particulièrement sentie la necessité du compactage des matériaux solides dans le but d'en réduire le volume et au même temps modeler une forme geométrique prédéterminée au produit fini, c'est-à dire le compact.

Le but principal de la présente invention est celui de proposer une machine pour le compactage des matériaux solides de fabrication simple, économique, fiable et opérationelle avec des dépenses énergetiques basses.

A ce résultat on est parvenus conformément à l'invention en adoptant l'idée de réaliser une machine ayant les caractéristiques décrites dans la revendication 1. D'autres caractéristiques font l'objet des revendications dépendantes.

Les avantages qui dérivent de la présente invention consistent essentiellement en ce qu'il est possible travailler des matériaux de nature différente, en otenant le compactage avec une grande réduction de volume de manière à obtenir un produit fini avec des caractéristiques de cohésion optimales et déstinable à différentes forme d'employ en relation à la nature des matériaux traités; qu'une machine conformément à l'invention est de fabrication simple, économique et fiable même après un temps prolongé d'utilisation; que les dépenses énergetiques sont fortement reduites; qu'il est possible proceder au réchauffement éventuel ou au refroidissement des matériaux pendant le compactage, avec une réduction du temps nécessaire pour en terminer le traitement; que le matériel est façonnable de manière à obtenir des "boulettes", c'est-à-dire des petits blocs compacts, à section soit circulaire que polygonale de la longueur volue.

Ces avantages et caractérisitiques de l'invention ainsi que d'autres seront plus et mieux compris de chaque homme du métier à la lumiere de la description qui va suivre et à l'aide des dessins annexés donnés à titre d'exemplification pratique d'une forme concrète de réalisation, mais à ne pas considérer dans le sens limitatif; dessins sur lesquels: la fig. 1 représente une vue partielle en perspective d'une machine conformément à l'invention; la fig. 2 représente une vue frontale de la machine de la fig. 1; la fig. 3 représente une vue en développement partiel en plan d'un cylindre de la machine de la fig. 1; la fig. 4 représente un détail des cylindres de la machine de la fig. 1 en position d'exercice; les figs. 5,6,7, et 8 représentent des formes alternatives de réalisation des moyens pour la subdivision des produit en traitement en éléments de longueur prédéterminée.

Réduite à sa structure essentielle et en référence aux figures des dessins annexés, una machine pour le compactage de matériaux solides conformément à l'invention comprend au moins une paire de cylindres (1,2) creux côte à côte contre-roulants et engagés au moyen des dentures hélicoïdales (10,20) respectives, de manière à comprimer les matériaux (M) alimentés en correspondance de la zone de prise (Z) des dentures (10,20) par effet de la rotation en direction opposée des cylindres (1,2) autour aux axes respectifs (a-a): chacun desdits cylindres (1,2) étant pourvu, en correspondance des gorges (G) délimitées par le dentures (10,20), d'une pluralité de trous passants aptes à délimiter des canaux correspondants (100) à travers lesquels les matériaux en façonnage sont obligés à passer par effet de la compression exercée par le dents (10,20) en prenant la forme de barrettes cylindriques (b) de section fondamentalement correspondante à celle de sortie des canaux (100) et orientées vers les cavités (CA) intérnes des cylindres (1,2).

Avantageusement, le profil extérieur (EG) des gorges (G) des cylindres (1,2) est de forme convexe, avec la convexité tournée vers l'extérieur et, de la même menière, le profil extérieur (ED) du front des dents (10,20) des cylindres (1,2) est de forme convexe, avec la convexité tournée vers l'extérieur.

En outre, avantageusement, les trous (100) de chaque gorge (G) sont disposés de manière que les projections en plan des centres respectifs résultent alignés sur un segment de droite formant un angle (β) prédéterminé par rapport à l'axe de rotation (a-a).

Ledit angle (β) peut être avanteguesement choisi sur la base de la condition que la distance en plan (d) entre les centre des trous (100a, 100b) plus distants entre eux soit égale au diamètre, constant, de la section d'entrée (I) des trous mêmes.

De telle façon, comme il est schématiquement réprésenté dans la fig. 4 des dessins annexés, avec la rotation en direction opposée des cylindres (1,2) il y a un seul point (P) de contact instantané entre la surface externe (ED) d'une dent (10,20) d'un cylindre et la surface externe (EG) de la gorge correspondante (G) de l'autre cylindre.

Les gas sortants des matériaux (M) à la suite de la compression sortent de l'éspace compris entre les surfaces des dents (10,20) en prise (fleches F de la fig. 4). Tout ce-ci permet de réduire au minimum la puissance nécessaire au functionnement de la machine.

Lesdits cylindres (1,2) sont opportunement pourvus d'une enveloppe, sauf que dans la zone de prise (z) des dentures respectives (10,20).

Avantageusement, conformément à l'invention, la section d'entrée de chaque canaux (100) est en tronc de cône avec les parois convergentes vers la sortie.

L'angle d'ouverture du tronc de cône peut être, par exemple, égal à 60°.

La section de sortie des canaux (100) peut être soit circulaire que polygonale.

En position opposée à la station (AM) d'alimentation des matériaux à traiter, il est avantageusement prévu un corps fixe (3) développé orthogonalement aux axes de rotation des cylindres précités (1,2) et avec un'extrémité tournée vers la zone (Z) de prise des dents (10m20), lequel corps (3) présent deux bords (30) convergents vers ladite extrémité, de manière à opérer, pendant la rotation du cylindre (1,2), un'action de rasage, c'est-à-dire de nettoyage, de la surface externe des dents (10,20) en broyant le matériel qui est resté étrangé au traitement et en l'obligeant à s'introduire entre les ouvertures des dents qui suivent - selon le vers de la rotation - et ainsi en permettant la circulation.

Avantageusement, conformément à l'invention, dans une cavité (CA) de chacun des cylindres (1,2) sont prévus des moyens pour réduire lesdites barrettes (B) en éléments de longueur prédéterminée. Selon une première forme de réalisation, en référence à la fig. 5 des dessins annexés, lesdits moyens comprennent un corps (4) de forme de tronc de cône avec la base mineure tournée vers l'extérieure de la machine et logé dans la cavité (CA) du cylindre, fixé coaxial sur le même arbre, de manière à tourner solidairement avec celui-ci. Les barrettes (B) sortantes des canaux (100) sont interceptées par la surface du corps (4) et ainsi sectionnées en éléments de longueure fondamentalement correspondante à la distance entre la section de sortie de chaque canal et ladite surface, par effet du pliage et de la perte conséquente de cohésion locale qui en dérive. Les éléments courts ou "boulettes" ainsi obtenus résultent dirigés par glissement sur la surface du même corps (4) vers l'extérieure - où des moyens de prélèvement et de transport à bandes ne pas représentés dans le dessin sont prévus -. En alternatives, en référence à la fig. 6 des dessins annexés, lesdits moyens comprennent une spatule fixe (5) disposée dans la cavité (CA) du cylindre façonnée et pliée de manière à opérer soit la coupe des barrettes (B) sortantes des canaux (100) et portées par le cylindre en rotation, que l'acheminement à l'externe des éléments qui ont été coupés. Selon une autre forme alternative de réalisation et en référence aux schémas des figs. 7 et 8, les moyens de subdivision des barrettes (B) comprennent un cylindre (40) intérne au cylindre denté (1,2) et pourvu de plusieurs canaux (41) où les axes forment un angle prédéterminé avec les axes des trous (100) correspondants du cylindre (1,2). En changeant la position angulaire et/ou la position axiale du cylindre (40) par rapport au cylindre (1,2) on obtient la variation correspondante du point d'interception des barrettes (B) et ainsi la régulation de la longueur des éléments en sortie. Lesdits cylindres (1,2) peuvent être opportunement pourvus de canaux longitudinaux (6) prévus presque en correspondance d'une ou plusieurs des gorges respectives (G) pour permettre la circulation des fluides de chauffement ou de refroidissement qui peuvent être alimentés au moyen d'une installation ne pas représentée pour simplification dans les figures des dessins annexés.

La machine décrite est capable de travailler des matériaux solides de nature différente, comme par exemple substances alimentaires et pour la production d'aliments pour animaux, détruits, déchets indutriels et similaires. Dans le cas où la nature des matériaux traités l'admet, le produit fini peut être avantageusement employé comme combustible alternatif pour l'alimentation de brûleurs appropriés, déjà connus en soi.

## Revendications

1. Machine pour le compactage de matériaux solides caractérisée en ce qu'elle comprend au moins une paire de cylindres (1,2) creux côte à côte contre-roulants et engagés au moyen des dentures hélicoïdales (10,20) respectives, de manière à comprimer les matériaux (M) alimentés en correspondance de la zone de prise (Z) des dentures (10,20) par effet de la rotation en direction opposée des cylindres (1,2) autour aux axes respectifs (a-a): chacun desdits cylindres (1,2) étant pourvu, en correspondance des gorges (G) délimitées par les dentures (10,20), d'une pluralité de trous passants aptes à délimiter des canaux correspondants (100) à travers lesquels les matériaux en façonnage sont obligés à passer par effet de la compression exercée par les dents (10,20) en prenant la forme de barrette cylindrique (b) de section fondamentalement correspondante à celle de sortie des canaux (100) et orientées vers la cavité (CA) intérne des cylindres (1,2).

2. Machine selon la revendication 1 caractérisée en ce que le profil extérieur (EG) des gorges (G) des cylindres (1,2) est de forme convexe, avec la convexité tourné vers l'extérieur et, de la même manière, le profil externe (ED) du front des dents (10,20) des cylindres (1,2) est de forme convexe, avec la convexité tourné vers l'extérieur.

3. Machine selon la revendication 1 caractérisée en ce que les trous (100) de chaque gorge (G) sont disposés de manière que les projections en plan des centres respectifs résultent alignés sur un segment de ligne droite formant un angle (β) prédéterminé par rapport à l'axe de rotation (a-a).

4. Machine selon la revendication 3 caractérisée en ce que ledit angle (β) peut être avanteguesement choisi selon la condition que la distance en plan (d) entre les centre des trous (100a, 100b) plus distants entre eux soit égale au diamètre, constant, de la section d'entrée (I) des trous mêmes.

5. Machine selon la revendication 1 caractérisée en ce que la section d'entrée de chaque canaul (100) est en tronc de cône avec les parois convergentes vers la sortie.

6. Machine selon la revendication 1 caractérisée en ce que en position opposée à la station (AM) d'alimentation des matériaux à traiter, un corps fixe (3) est prévu développé orthogonalement aux axes de rotation des cylindres précités (1,2) et avec un'extrémité tournée vers la zone (Z) de prise des dents (10,20), lequel corps (3) présent deux bords (30) convergents vers ladite extrémité, de manière à opérer, pendant la rotation de cylindre (1,2), un' action de rasage, c'est-à-dire de nettoyage, de la surface externe des dents (10,20).

7. Machine selon la revendication 1 caractérisée en ce que dans la cavité (CA) de chacun des cylindres (1,2) des moyens sont prévus pour réduire lesdites barrettes (B) en éléments de longueur prédéterminée.
